# EUROPÄISCHE PATENTSCHRIFT

(11) **EP 0 422 039 B1**
(45) Veröffentlichungstag und Bekanntmachung des Hinweises auf die Patenterteilung: **10.06.1992**
(21) Anmeldenummer: 89906664.1
(22) Anmeldetag: 22.06.1989
(51) Int. Cl.: E04C 2/04

(54) **VERFAHREN ZUM HERSTELLEN VON NICHTTRAGENDEN ZWISCHENWÄNDEN FÜR DEN HOCHBAU**
PROCESS FOR MANUFACTURING NON-LOADBEARING INTERMEDIATE WALLS FOR HIGH BUILDINGS
PROCEDE DE FABRICATION DE CLOISONS NON PORTANTES POUR BATIMENTS

(30) Priorität: 29.06.1988 AT 1700/88
(43) Veröffentlichungstag der Anmeldung: 17.04.1991
(73) Patentinhaber: SCHAUERHUBER, Ernst, A-3470 Kirchberg/Wagram (AT)
(72) Erfinder: SCHAUERHUBER, Ernst, A-3470 Kirchberg/Wagram (AT)
(74) Vertreter: Holzer, Walter, Dipl.-Ing.
(86) Internationale Anmeldenummer: AT8900062
(87) Internationale Veröffentlichungsnummer: WO9000214

(56) Entgegenhaltungen:
- FR-A- 1 351 388
- FR-A- 1 364 202
- FR-A- 2 053 417

## Beschreibung

Die Erfindung betrifft ein Verfahren zum herstellen von nichttragenden Zwischenwänden für den hochbau sowie ein nach diesem Verfahren hergestelltes Zwischenwandelement.

Es ist bekannt, nichttragende Zwischenwandelemente aus einem Rahmen aus Metall oder Holz herzustellen, der beidseitig mit Deckplatten aus Gipskarton od.dgl. versehen und mit Tellwolle od.dgl. gefüllt wird. Um die Wandelemente den jeweiligen Raumabmessungen anpassen zu können, ist ein Rahmenteil verstellbar, wobei die Deckplatten mit diesem Rahmenteil nicht verbunden sind. Die bekannte Wandausbildung hat den Nachteil, daß die Konstruktion relativ kompliziert und in ihren Abmessungen beschränkt ist. Beispielsweise können derartige Wandelemente nicht in Geschoßlänge ausgebildet werden. Die Wandelemente lassen sich außerdem erst nach der Errichtung des Rohbaus einbauen und sind schwierig zu installieren. Schließlich haben sie den Nachteil, daß der Einbau von horizontal und vertikal verlaufenden Installationen, z.B. Elektroinstallationen, in die aus den Wandelementen gebildeten Zwischenwände wegen des geschlossenen Rahmens mit einem großen Aufwand und dem Vorsehen von Leitungsführungen bzw. mit genauer Vorplanung der Auslässe verbunden ist. Es ist aus der EP-A2-170 218 ferner bekannt, Mauerwerkelemente auf einer horizontalen Trägerplatte herzustellen, die als Schablone für den Fugenabstand der Mauersteine dient.

Die Erfindung zielt darauf ab, ein Verfahren zu schaffen, mit dem Zwischenwände beliebiger Größe hergestellt werden können, die einfachen Aufbau haben und einen nachträglichen Einbau von Installationen ohne weiteres gestatten. Das erfindungsgemäße Verfahren zum Herstellen von nichttragenden Zwischenwänden für den Hochbau, bei welchem auf eine Deckschicht eine Lage aus Ziegeln, Steinen od.dgl. und auf diese Ziegellage eine weitere Deckschicht aufgebracht wird, so daß ein Sandwichkörper entsteht, hat die Merkmale, daß der Sandwichkörper in Form einer langgestreckten Bahn ausgebildet wird, wobei die Lage aus langgestreckten Ziegeln, Steinen od.dgl., die je mit zumindest einem durchgehenden Kanal versehen sind, so aufgebracht wird, daß zumindest eine Ziegelreihe mit ihrem Kanal in Längsrichtung der Bahn verläuft, wogegen der überwiegende Teil der Ziegel mit ihren Kanälen in Querrichtung der Bahn verläuft, und daß von der Bahn zur Bildung von Zwischenwandelementen Stücke vorbestimmter Länge abgetrennt werden.

Diese Verfahrensweise ermöglicht es, Zwischenwände beliebiger Länge, also auch mit Geschoßhöhe und -länge, herzustellen und die Bahn nach Bedarf in Wandelemente zu unterteilen, indem Stücke beliebiger Länge abgeschnitten werden. Die Wände bzw. Wandelemente haben den Vorteil, daß sie jederseit, also bereits bei Errichtung des Rohbaus versetzt werden können und daß Installationen, insbesondere Elektroinstallationen, jederzeit ohne großen Aufwand, also auch nachträglich, in dem horizontalen Kanal sowie in den vertikalen Kanälen verlegt werden können.

Gemäß einer bevorzugten Ausführungsform des Verfahrens wird die den Kern bildende Ziegellage zusätzlich in ein Armierungsgewebe od.dgl. eingeschlagen, das zumindest auf einer Längsschmalseite des Sandwichkörpers unter Bildung einer Schlaufe vorragt.

Gegenstand der Erfindung ist ferner ein Zwischenwandelement mit einem Kern und zwei mit diesem verbundenen Deckschichten, das sich dadurch auszeichnet, daß der Kern aus in Richtung der Wandelementhöhe verlegten Ziegeln, Steinen od.dgl. mit zumindest einem durchgehenden Kanal gebildet ist, und daß zumindest eine Längsreihe aus diesen Ziegeln, Steinen od.dgl. vorgesehen ist, die sich über die Länge des Wandelementes erstreckt.

Die Erfindung wird nachfolgend an einem Ausführungsbeispiel unter Bezugnahme auf die Zeichnung näher erläutert, die eine Perspektivansicht einer nach dem erfindungsgemäßen Verfahren hergestellten Zwischenwandbahn zeigt.

Auf einer horizontalen oder geneigten Unterlage 1 werden den Reihe nach geschoßhohe, z.B. 2 m hohe Platten 2 aus Gipskarton, Gipsfasern od.dgl., oder armierter Mörtel in Form einer Bahn ausgelegt. Im Falle von Platten 2 werden auf diese sodann mittels eines Klebers 2′ od.dgl. als Kern Hohlziegel mit zumindest einem durchgehenden Kanal 3˝, sogenannte Hourdis-Ziegel 3 aus Ton, Beton, Gips od.dgl. geklebt; diese Ziegel 3 sind z.B. 10 cm dick und 25 cm breit und verlaufen in Richtung der Geschoßhöhe, wobei die Ziegel von etwa 2 m langen Stücken abgelängt werden. In Längsrichtung der Bahn wird ferner zumindest eine Längsreihe 3′ aus den erwähnten Ziegeln so verlegt, daß sich zumindest ein Längskanal 3˝ ergibt, der über die Bahnlänge durchläuft. Die Längsreihe 3′ dient bei Fenster- oder Türausnehmungen T zugleich als Sturz. Beim gezeigten Ausführungsbeispiel ist eine weitere Längsreihe 3′ an der Unterseite der Bahn vorgesehen.

Der Aufbau der Wandelementbahn wird durch eine zweite Lage aus Platten 2 oder armiertem Mörtel vervollständigt, die auf die Ziegel 3 aufgebracht, im Falle von Platten aufgeklebt wird.

Von der hergestellten Bahn können sodann zur Bildung von Wandelementen Stücke beliebiger Länge L, z.B. mittels einer Kreissäge K, abgetrennt werden.

Um das Aufnehmen und den Transport der Wandelemente bzw. der Wand zu erleichtern, kann die Schicht aus Ziegeln 3 in ein Armierungsgewebe 4 eingeschlagen werden, das in Form einer Schlaufe S von einer Längsschmalseite der Bahn vorragt.

Es versteht sich, daß das erläuterte Ausführungsbeispiel verschiedentlich abgewandelt werden kann.

## Patentansprüche

1. Verfahren zum Herstellen von nichttragenden Zwischenwänden für den Hochbau, bei welchem auf eine Deckschicht (2) eine Lage aus Ziegeln, Steinen (3) od.dgl. und auf diese Ziegellage eine weitere Deckschicht (2) aufgebracht wird, so daß ein Sandwichkörper entsteht, dadurch gekennzeichnet, daß der Sandwichkörper in Form einer langgestreckten Bahn ausgebildet wird, wobei die Lage aus langgestreckten Ziegeln, Steinen (3) od.dgl., die je mit zumindest einem durchgehenden Kanal (3") versehen sind, so aufgebracht wird, daß zumindest eine Ziegelreihe (3') mit ihrem Kanal in Längsrichtung der Bahn verläuft, wogegen der überwiegende Teil der Ziegel (3) mit ihren Kanälen (3") in Querrichtung der Bahn verläuft, und daß von der Bahn zur Bildung von Zwischenwandelementen Stücke vorbestimmter Länge (L) abgetrennt werden.

2. Verfahren nach Anspruch 1, dadurch gekennzeichnet, daß die den Kern bildende Ziegellage zusätzlich in ein Armierungsgewebe (4) od.dgl. eingeschlagen wird, das zumindest auf einer Längsschmalseite des Sandwichkörpers unter Bildung einer Schlaufe (S) vorragt.

3. Zwischenwandelement, hergestellt gemäß dem Verfahren nach Anspruch 1 oder 2, mit einem Kern und zwei mit diesem verbundenen Deckschichten (2), dadurch gekennzeichnet, daß der Kern aus in Richtung der Wandelementhöhe (H) verlegten Ziegeln, Steinen (3) od.dgl. mit zumindest einem durchgehenden Kanal (3") gebildet ist, und daß zumindest eine Längsreihe (3') aus diesen Ziegeln, Steinen od.dgl. vorgesehen ist, die sich über die Länge (L) des Wandelementes erstreckt.

4. Zwischenwandelement nach Anspruch 3, dadurch gekennzeichnet, daß Wanddurchbrechungen (5) vorgesehen sind, die auf einer Seite durch die Längsreihe (3') aus Ziegeln, Steinen (3) od.dgl. begrenzt sind.

## Claims

1. Method of producing non-load-bearing partition walls for building construction, in which a layer of bricks, blocks (3) or the like is applied to a facing (2) and a further facing (2) is applied to this brick layer so that a sandwich body results, characterised in that the sandwich body is designed in the form of an elongated web, the layer of elongated bricks, blocks (3) or the like, which are each provided with at least one continuous channel (3˝), being applied in such a way that at least one brick row (3′) runs with its channel in the longitudinal direction of the web, whereas the majority of the bricks (3) run with their channels (3˝) in the transverse direction of the web, and in that pieces of predetermined length (L) are cut off from the web to form partition wall elements.

2. Method according to Claim 1, characterised in that the brick layer forming the core is additionally driven into a reinforcing fabric (4) or the like which projects at least on one longitudinal narrow side of the sandwich body while forming a loop (S).

3. Partition wall element, produced according to the method according to Claim 1 or 2, having a core and two facings (2) connected to this core, characterised in that the core is formed from bricks, blocks (3) or the like which are laid in the direction of the height (H) of the wall element and have at least one continuous channel (3˝), and in that at least one longitudinal row (3′) of these bricks, blocks or the like is provided which extends over the length (L) of the wall element.

4. Partition wall element according to Claim 3, characterised in that wall apertures (5) are provided which are defined on one side by the longitudinal row (3′) of bricks, blocks (3) or the like.

## Revendications

1. Procédé pour réaliser des cloisons non portantes pour bâtiment, dans lequel une couche de briques, blocs (3) ou analogues est appliquée sur une couche de recouvrement (2) et une seconde couche de recouvrement (2) est appliquée sur cette couche de briques de manière à obtenir un corps en sandwich, caractérisé en ce que le corps en sandwich est constitué sous la forme d'une bande s'étendant en longueur, la position des briques, blocs (3) ou analogues s'étendant en longueur et munis respectivement d'au moins un canal continu (3˝) étant déterminée de manière qu'au moins une rangée de briques (3′) avec leur canal soit disposée dans la direction longitudinale de la bande alors que la majeure partie des briques (3), avec leurs canaux (3˝) est orientée dans la direction transversale de la bande, et en ce que des éléments de longueur prédéterminée (L) de la bande sont sectionnés pour former des éléments de cloison.

2. Procédé selon la revendication 1, caractérisé en ce que la couche de briques qui forme le coeur est enveloppée en outre dans un tissu armé (4) ou analogue, qui fait saillie au moins sur un côté longitudinal étroit du corps en sandwich en formant une boucle (S).

3. Elément de cloison réalisé selon le procédé des revendications 1 et 2, comprenant un coeur et deux couches de recouvrement (2) reliées à ce dernier, caractérisé en ce que le coeur est constitué par des briques, blocs (3) ou analogues comportant au moins un canal continu (3˝) et disposés dans la direction de la hauteur (H) de l'élément de cloison, et en ce qu'au moins une rangée longitudinale (3′) de ces briques, blocs ou analogues est prévue et s'étend sur la longueur (L) de l'élément de cloison.

4. Elément de cloison selon la revendication 3, caractérisé en ce que sont prévues dans la cloison des ouvertures (5), qui sont limitées sur un côté par la rangée longitudinale (3′) de briques, blocs (3) ou analogues.
